# EUROPÄISCHE PATENTSCHRIFT

(11) **EP 1 219 027 B1**
(45) Veröffentlichungstag und Bekanntmachung des Hinweises auf die Patenterteilung: **01.10.2003**
(21) Anmeldenummer: 00956262.0
(22) Anmeldetag: 24.07.2000
(51) Int. Cl.: H03G 3/30, H04H 1/00

(54) **VERFAHREN UND EINRICHTUNG ZUM BETRIEB EINER AUDIOEINRICHTUNG IN EINEM KRAFTFAHRZEUG**
METHOD AND DEVICE FOR OPERATING AN AUDIO DEVICE IN A MOTOR VEHICLE
PROCEDE ET DISPOSITIF PERMETTANT DE FAIRE FONCTIONNER UN DISPOSITIF AUDIO DANS UN VEHICULE AUTOMOBILE

(30) Priorität: 28.08.1999 DE 19941017
(43) Veröffentlichungstag der Anmeldung: 03.07.2002
(73) Patentinhaber: Volkswagen Aktiengesellschaft, 38436 Wolfsburg (DE)
(72) Erfinder: BEYER, Detlev, D-38550 Isenbüttel (DE)
(86) Internationale Anmeldenummer: EP0007064
(87) Internationale Veröffentlichungsnummer: WO01017106

(56) Entgegenhaltungen:
- EP-A- 0 558 918
- PATENT ABSTRACTS OF JAPAN vol. 015, no. 114 (E-1047), 19. März 1991 (1991-03-19) & JP 03 004624 A (ALPINE ELECTRON INC), 10. Januar 1991 (1991-01-10)
- PATENT ABSTRACTS OF JAPAN vol. 1998, no. 10, 31. August 1998 (1998-08-31) & JP 10 135856 A (FUJITSU TEN LTD), 22. Mai 1998 (1998-05-22)

## Beschreibung

Die Erfindung betrifft ein Verfahren sowie eine Einrichtung zum Betrieb einer Audioeinanlage in einem Kraftfahrzeug, bei welchem Verkehrsfunksendungen per Empfang einer spezifischen Kennung erkannt werden, und von der momentanen Audiowiedergabe auf den Verkehrsfunk automatisch geschaltet und / oder manuell geschaltet wird und am Ende der Verkehrsfunkdurchsage wieder zurückgeschaltet wird, wobei während der Zeit der Verkehrsfunkdurchsage eine Pegelanhebung der Lautstärke bewirkt wird, gemäß Oberbegriff der Patentansprüche 1 und 8.

Die meisten aller für Kraftfahrzeuge vorgesehenen Audioanlagen, sprich Autoradio, verfügen über eine elektronische Erkennung von Verkehrsfunkdurchsagen. Die allgemeine Betriebsart der Autoaudioanlagen ist dabei so, daß auch beim aktuellen Hören eines Nichtverkehrsfunksenders, oder dem Hören von Musikträgern wie Kassette oder CD dieselben bei Empfang einer Senderkennung für eine Verkehrsfunkdurchsage unterbrochen werden. Im Radiobetrieb bedeutet dies, daß das Radiogerät bei Empfang einer solchen Kennung sofort vom aktuell gehörten Sender umschaltet, falls dieser kein Verkehrsfunksender ist, zum besagten Verkehrsfunksender auf dem aktuell eine Durchsage folgt. Für den Fall, daß der aktuell eingestellte Sender oder der aktuell gehörte Sender nicht der Verkehrsfunksender ist, kehrt nach Ende der Verkehrsdurchsage durch eine zweite Kennung das Gerät wieder automatisch auf den ursprünglichen Sender bzw. auf die ursprüngliche Musikträgerwiedergabe zurück. Desweiteren sind Systeme bekannt, bei denen mittels AM-Sendern mit geringer Reichweite auf definierten Frequenzen für diesen Abschnitt gültige spezifische Verkehrsmeldungen gesendet werden, die sich auf einem Endlosband ständig wiederholen und bei Bedarf aktualisiert werden. Da diese Frequenzen fest definiert sind, wird häufig eine Stationstaste der Audioanlage mit entsprechenden Frequenzen belegt. Andere Audioanlagen prüfen selbst, auf welcher Frequenz Verkehrsmeldungen empfangen werden und belegen ein zum Abruf der Verkehrsmeldungen vorgesehenes Bedienelement damit. Dies hat den Vorteil, daß der Nutzer nicht erst auf den AM-Bereich umschalten muß, um die entsprechende AM-Stationstaste betätigen zu können.

Dabei ist es üblich, daß für die Verkehrsfunkdurchsage eine Pegelanhebung der Lautstärke automatisch erfolgt. Hierdurch soll erreicht werden, daß die Verkehrsfunkdurchsage klar und
deutlich und unmißverständlich verstanden werden kann, ohne die Lautstärke entsprechend nachregeln zu müssen. Viele Geräte haben daher eine Voreinstellung der Lautstärke einer Verkehrsfunkdurchsage d.h. der Benutzer kann dieselbe entweder begrenzen oder beliebig anheben und den besagten Pegel auch abspeichern.

Darüber hinaus gibt es für die Anbietung von Verkehrsfunkdurchsagen verschiedene Vorgehensweisen. Angebunden sind die Verkehrsfunkdurchsagen bzw. die Verkehrsfunksender an die lokal oder regional gültigen Sender. Dabei sollen die Staumeldungen oder Verkehrsfunkdurchsagen ja aktuell und begrenzt sein auf das Einzugsgebiet das im Empfangbereich des jeweiligen Senders liegt.

Oftmals sind am Rand der Autobahnen Beschilderungen angebracht, die die entsprechend aktuellen Verkehrsfunksender mit entsprechender Frequenz anzeigen. Der Fahrzeugführer kann sodann besagte Frequenz wählen oder beispielsweise bei einem RDS-Gerät den entsprechenden Sender abrufen. Hierzu bedarf es einer entsprechenden Einstellung, die mehrfach nachgeregelt werden muß, wenn der Fahrzeugführer einen Sendebereich verläßt und in den Wirksamkeitsbereich eines neuen Senders hineinfährt.

Aus der EP O 558 918 B 1 ist es bekannt eine Anpassung der Lautstärke beim umschalten im sogenannten EON-Betrieb vorzunehmen. EON-Betrieb meint diejenige Betriebsart, bei welcher ein beliebiger Sender gehört werden kann, und bei jeder aktuellen Verkehrsdurchsage eine Umschaltung auf den Verkehrsfunksender bewirkt wird und anschließend wieder eine Rückkehr auf den ursprünglich eingestellten Sender erreicht wird.

Aus der DE 195 26 092 A 1 ist es bekannt die Lautstärke einer Audioanlage im Kraftfahrzeug anzupassen an den Hintergrundgeräuschpegel.

Aus der EP 0 795 974 A 2 ist ein Verfahren sowie ein Empfänger zur Wiedergabe von empfangenen gesprochenen Meldungen bekannt, sowie auch ein Verfahren zum Senden von gesprochenen Meldungen. Hierbei ist vorgesehen, daß beim Empfang einer Gruppe des Datensignals mit vorgegebenen Inhalt, die Wiedergabeeinrichtung auf die Wiedergabe von gleichzeitig empfangenen Audiosignalen mit einer vorgegebenen Lautstärke eingestellt wird und oder die gleichzeitig empfangenen Audiosignale gespeichert werden. Dadurch können wichtige gesprochene Meldungen, die im TMC-System nicht codierbar sind, beim Empfänger mit erhöhter Lautstärke bzw. nach Abschaltung der Wiedergabe einer Aufzeichnung wieder- gegeben werden. Es wird femer ein Verfahren zum Senden von gesprochenen Meldungen und ein Empfänger zum Empfang von gesprochenen Meldungen beschrieben, die der o. g. Betriebsweise auch entsprechen. Aus der EP 0 580 157 B 1 ist eine sogenannte Fahrzeugstreckenführungsvorrichtung angegeben, mit anderen Worten ein Navigationssystem für Kraftfahrzeuge, welches mit einer automatischen Lautstärkepegelanpassung versehen ist. Hierbei wird bei dem Durchkommen einer Wegzielführungsinformation der Lautstärkepegel angehoben um eine deutliche Verständlichkeit zu erreichen und sich von übrigen Hintergrundgeräuschen abzuheben. Aus dem Patent Abstract of Japan vol. 015, no 114 (E-1047) pub.nr. 03004624, ist ferner ein Verfahren nach dem Oberbegriff des Anspruches 1 bekannt.
Allen Verfahren und Einrichtungen ist gemein, daß die Lautstärkepegelanhebung undifferenziert erfolgt und somit automatisch einen Pegel annehmen kann, der für den betreffenden Fahrer möglicherweise akustisch unangenehm ist.

Hierbei soll besondere Berücksichtigung finden, daß verschiedenartige Musikrichtungen auch bei unterschiedlichen Lautstärken gehört werden. So werden beispielsweise Musikwiedergaben von Klassikmusiksendern in der Regel eher leiser gehört als Wiedergaben von Popmusiksendern.
Ein entsprechender Pegelangleich in der bekannten Weise berücksichtigt jedoch hier keine Differenzierung.

Der Erfindung liegt somit die Aufgabe zu Grunde ein Verfahren sowie eine Einrichtung der gattungsgemäßen Art dahingehend zu verbessern, daß die relativen Pegelanpassungen der Lautstärke differenzierter an die zuvor und nachfolgend gehörte Musikwiedergabe angepaßt
werden.

Die gestellte Aufgabe ist bei einem Verfahren der gattungsgemäßen Art erfindungsgemäß durch die kennzeichnenden Merkmale des Patentanspruches 1 gelöst.

Weitere vorteilhafte Ausgestaltungen des erfindungsgemäßen Verfahrens sind in den abhängigen Ansprüchen 2-7 angegeben.

Im Hinblick auf eine gattungsgemäße Einrichtung ist die gestellte Aufgabe erfindungsgemäß durch die kennzeichnenden Merkmale des Patenanspruches 8 gelöst.

Weitere vorteilhafte Ausgestaltungen der erfindungsgemäßen Einrichtung sind in abhängigen Ansprüchen in 9 und 10 angegeben.

Kern der verfahrensgemäßen Erfindung ist hierbei, daß der Lautstärkepegel während der Verkehrsfunkdurchsage abhängig von der Modulation des vor der Verkehrsfunkdurchsage aktuell eingestellten Senders oder der vorher gehörten Musikträgerwiedergabe geregelt wird.

Dabei kann sowohl in Abhängigkeit vom mittleren AM-Modulationsgrad als auch in Abhängigkeit vom mittleren FM-Hub des vor der Verkehrsfunkdurchsage aktuell eingestellten Senders oder der Wiedergabe oder in Abhängigkeit von beiden geregelt werden.

Den Vorgehensweisen, die entweder gemeinsam oder auch jeweils separat einsetzbar sind, liegt die Erkenntnis zu Grunde, daß Klassiksender einen geringen FM-Hub und eine geringe AM-Modulation aufweisen und daher leise wirken. Popsender dagegen haben einen großen FM-Hub und einen großen AM-Modulationsgrad. Der Pegelangleich soll nun abhängig von der mittleren Modulation des vor der Verkehrsfunkdurchsage eingestellten und nach der Verkehrsfunkdurchsage wieder zurückkehrenden Senders oder der Wiedergabe eingestellt bzw. geregelt werden.

In weiterer vorteilhafter Ausgestaltung ist angegeben, daß der mittlere AM-Modulationsgrad und oder der mittlere FM-Hub für jeden Sender ermittelt wird und darauf der mittlere Lautstärkepegel auf den bei einer Verkehrsfunkdurchsage angehoben wird, bestimmt wird.

In weiterer vorteilhafter Ausgestaltung ist angegeben, daß der jeweils senderspezifische mittlere FM-Hub und oder der mittlere AM-Modulationsgrad jeweils dem abgespeicherten Sender zugewiesen und ebenfalls abgespeichert wird, bzw. auch regelmäßig erneuert wird. Letzteres geschieht automatisch. Dies hat den Vorteil, daß den jeweiligen Sender- bzw. Stationstasten auch die jeweilig gültigen Pegelverhältnisse zwischen normaler Wiedergabe oder normalem Empfang und Verkehrsfunkempfang auf den charakteristischen Sender hin abgestimmt zugewiesen und abgespeichert wird. Hierzu müssen die entsprechenden aktuellen Pegelwerte den entsprechenden Sendern zugewiesen und abgespeichert sein.

Dies wird erreicht, daß bei Wahl eines entsprechenden Senders mittels Stationstastendruck die jeweilige mittlere AM-Modulation bzw. der mittlere FM-Hub ebenfalls abgerufen wird, der für den entsprechenden Sender typisch ist, und in entsprechender Weise eine Lautstärkepegelbeeinflussung erfolgt, sobald Verkehrsfunkdurchsagen aufgeschaltet werden.

Weiterhin ist vorteilhaft, daß auch bei spontan eingestellten Sendern eine entsprechende Bestimmung von mittlerem FM-Hub und oder von mittlerer AM-Modulation erfolgt, um im Moment einer Verkehrsdurchsage und am Ende derselben den Lautstärkepegel wieder entsprechend anzupassen bzw. anpassen zu können.

Im Hinblick auf die erfindungsgemäße Einrichtung ist vorgesehen, daß dieselbe also die Empfangseinheit eine AM-Modulations- und oder eine FM-Hub- Bewertungseinheit aufweist, deren ermittelte Werte dem jeweils aktuell eingestellten Sender, oder dem aktuell wiedergegebenen Medium zugeordnet abspeicherbar sind, und daß die besagte Einheit mit der Lautstärkepegelsteuerung logisch verschaltet ist. Dabei ist vorgesehen, daß der Verkehrsfunk über eine spezielle Verkehrsfunktaste einstellbar ist, und dann immer den lokalstärksten verkehrsfunksendefähigen Sender erfasst. Auf diese Weise braucht nicht zwischen einzelnen Frequenzen oder Sendern manuell hin- und hergeschaltet zu werden, wenn mehrere Bereiche bei einer längeren Fahrt durchfahren werden.

Weiterhin vorteilhaft ist ausgestaltet, daß die Lautstärkepegelsteuerung logisch mit dem Senderspeicher verschaltet ist, um die besagte zugewiesene Abspeicherung der Pegelwerte zu den Sendern zu gewährleisten.

Weiterhin ist vorgesehen, daß ein manueller bzw. ein hierarchisch übergeordneter manueller Lautstärkepegeleingriff möglich sein soll und damit vorgesehen ist. Mit Hilfe von diesem kann die automatische Pegelanpassung annulliert werden und es erfolgt eine manuelle persönliche Einstellung. Diese kann jedoch auch wiederum abspeicherbar sein.

Die Erfindung trägt sowohl in verfahrensgemäßer als auch in einrichtungsgemäßer Weise dem Rechnung, daß sogenannte fixe Offsets im Hinblick auf die Pegelanhebung oder -Absenkung, wie sie in üblichen Einrichtungen verwendet werden, nur ein Kompromiß sind.

Die Erfindung dagegen unterscheidet im wesentlichen mehrere Gruppen von Sendern, wobei die Unterscheidung auch elektronisch vollziehbar ist. Sender, beispielsweise Klassiksender, die in der Regel leise gehört werden, unterscheiden sich demnach deutlich von Sendern, beispielsweise Popsender, die in der Regel laut gehört werden. Die Dynamik in den Musikrichtungen ist jedoch elektronisch erfassbar durch den AM-Modulationsgrad und den FM-Hub, in der bereits dargestellten Weise.

Es wird vermieden, daß nach der Verkehrsfunkdurchsage der zuvor gehörte Sender die Fahrzeuginsassen sozusagen anbrüllt und ein emeuter Griff zur Lautstärkeregelung vorgenommen werden muß. Die gesamte Ausregelung sowohl des Pegelanhebens während der Verkehrsfunkdurchsage als auch der Pegelabsenkung bei Rückkehr auf den ursprünglichen Sender oder die ursprüngliche Wiedergabe, erfolgt nunmehr automatisch und in einer Weise, die für die Insassen, insbesondere für den Fahrzeugführer komfortabel ist bzw. sind.

Die Erfindung ist in der Zeichnung dargestellt und nachfolgend näher beschrieben.

Die Abbildung zeigt als zentrale Einheit eine Empfangseinheit 1. Die Empfangseinheit 1 ist mit einer hier nicht weiter dargestellten Antenne versehen, die entsprechend Rundfunksignale, also auch die der Verkehrsfunksender empfängt. Der Empfangseinheit nachgeschaltet sind die Bewertungseinheiten 10 und 20, die für die Ermittlung bzw. die Bewertung des AM-Modulationsgrades bzw. des FM-Hubes benötigt werden.

Die Darstellung der einzelnen Komponenten der Abbildung repräsentiert nicht alle üblichen Geräteelemente sondern zeigt nur einzelne elektronischen Elemente, sondern ist hier so dargestellt daß man funktionale Zusammenhänge und ggf. auch den Verfahrensablauf erkennen kann. So werden über die besagten Bewertungseinheiten für den AM-Modulationsgrad und für den FM-Hub 10, 20 die besagten Werte in der Empfangseinheit 1 bezüglich der aktuell eingestellten Sender erfasst.

Das heißt, daß beim Hören eines Popsenders oder auch einer Wiedergabe von Popmusik von einem Tonträger, ein hoher AM-Modulationsgrad bzw. ein hoher FM-Hub erfasst wird, und die Musikrichtung dadurch elektronisch identifizierbar ist.

Nachfolgend sind die Signale der Bewertungseinheiten 10 und 20 für die AM-Modulation und den FM-Hub der Lautstärkepegelsteuerung 30 zugeführt. Innerhalb der Lautstärkepegelsteuerung werden die ermittelten AM-Modulationsgradwerte und die FM-Hubgröße entsprechend umgesetzt, wenn von der Empfangseinheit 1 eine Verkehrsfunkdurchsage über eine, auf den entsprechenden Sender kurzfristig umgeschaltete Verbindung hereinkommt. Es erfolgt damit eine übliche Lautstärkepegelanhebung damit die Sprachnachricht entsprechend gut und unmißverständlich von den Insassen, insbesondere vom Fahrzeugführer erfaßt werden kann. Das heißt der Ausgang der Lautstärkepegelsteuerung 30 wirkt dabei auf die Lautsprecheranlage 40 im Kraftfahrzeug. Zwischen der Empfangseinheit 1 und der Lautstärkepegelsteuerung 30 ist ein Senderspeicher 50 eingesetzt, welcher die in der Empfangseinheit einkommenden, oder über dieselbe empfangbaren Sender abspeichern kann. Zwischen dem Senderspeicher 50 und der Lautstärkepegelsteuerung 30 ergibt sich im übrigen auch eine weitere informationstechnische Verbindung die darin besteht, daß entsprechend abgespeicherten Sendern nach ihrer charakteristischen Wiedergabe bzw. ihrer charakteristischen Musikwahl, also ihren charakteristischen AM-Modulationswerten und FM-Hubwerten eine entsprechende Pegelanhebung zugeordnet und abgespeichert wird.

Über einen manuellen Lautstärkepegeleingriff 60 kann der Bediener dennoch insgesamt auf die Lautstärke Einfluss nehmen, da dieser manuelle Eingriff hierarchisch übergeordnet ist. D. h. der manuelle Lautstärkepegeleingriff wird in der Einrichtung als vorrangig behandelt.

So kommt es neben der Abspeicherung und auch abrufbaren Speicherwahl von Sendern zu einer entsprechenden Zuordnung bei Wahl eines Sender zu dem dazugehörigen charakteristischen Pegelsteuerungswert für die Lautstärkepegelanhebung bei Verkehrsfunkdurchsagen. Somit ergibt sich eine individuell an den entsprechend charakteristischen Sender angepaßte Lautstärkepegelanhebung, was den Komfort und auch die Zuverlässigkeit des Erfassens der Verkehrsdurchsage verbessert.

## Patentansprüche

1. Verfahren zum Betrieb einer Audioeinrichtung in einem Kraftfahrzeug, bei welchem die Audioeinrichtung von der momentanen Audiowiedergabe auf Verkehrsfunk geschaltet wird und am Ende der Verkehrsfunkdurchsage wieder zurückgeschaltet wird, wobei während der Zeit der Verkehrsfunkdurchsage eine Pegelanhebung der Lautstärke bewirkt wird, wobei der Lautstärkepegel bzw. die Pegelanhebung während der Verkehrsfunkdurchsagen abhängig von der mittleren Modulation des vor der Verkehrsfunkdurchsage aktuell eingestellten Senders oder der aktuell gehörten Wiedergabe geregelt wird, **dadurch gekennzeichnet, daß** der Lautstärkepegel bzw. die Pegelanhebung während der Verkehrsfunkdurchsage abhängig von der mittleren AM-Modulation undloder dem mittleren FM-Hub des vor der Verkehrsfunkdurchsage aktuell eingestellten Senders oder der aktuell gehörten Wiedergabe geregelt wird.

2. Verfahren nach Anspruch 1 **dadurch gekennzeichnet, daß** die mittlere AM-Modulation und/oder der mittlere FM-Hub für jeden Sender ermittelt und darauf der mittlere Lautstärkepegel bestimmt, bzw. ermittelt wird.

3. Verfahren nach Anspruch 2 **dadurch gekennzeichnet, daß** der jeweils senderspezifische mittlere FM-Hub und / oder die mittlere AM-Modulation jeweils dem abgespeicherten Sender zugewiesen und ebenfalls abgespeichert wird.

4. Verfahren nach Anspruch 3 **dadurch gekennzeichnet, daß** bei Wahl eines Senders mittels Stationstastendruck die jeweilige mittlere AM-Modulation bzw. der mittlere FM-Hub ebenfalls abgerufen und in entsprechender Weise eine Lautstärkepegelbeeinflussung erfolgt.

5. Verfahren nach einem oder mehreren der vorhergehenden Ansprüche, **dadurch gekennzeichnet, daß** auch bei spontan eingestellten Sendern eine entsprechende Bestimmung von mittlerem FM-Hub und / oder von mittlerer AM-Modulation erfolgt, um im Moment einer Verkehrsfunkdurchsage und am Ende derselben den Lautstärkepegel entsprechend wieder anzupassen.

6. Verfahren nach einem oder mehreren der vorliegenden Ansprüche, **dadurch gekennzeichnet, daß** Verkehrsfunksendungen per Empfang einer spezifischen Kennung erkannt werden und von der momentanen Audiowiedergabe auf den Verkehrsfunk automatisch geschaltet wird.

7. Verfahren nach einem oder mehreren der vorhergenden Ansprüche, **dadurch gekennzeichnet, daß** manuell von der momentanen Audiowiedergabe auf Verkehrsfunk geschaltet wird.

8. Einrichtung zum Betrieb einer Audioeinrichtung in einem Kraftfahrzeug, mittels derer von der momentanen Audiowiedergabe auf den Verkehrsfunk geschaltet und am Ende der Verkehrsfunkdurchsage wieder automatisch zurückgeschaltet wird, wobei während der Zeit der Verkehrsfunkdurchsage über eine Pegelsteuerung der Lautstärke eine Anhebung vomehmbar ist, und eine Empfangseinheit (1) eine AM-Modulations- (10) und / oder eine FM-Hub-Bewertungseinheit (20) aufweist. deren ermittelte Werte dem jeweils aktuell eingestellten Sender oder dem aktuell wiedergegebenen Medium zugeordnet abspeicherbar sind und das die besagte Einheit mit der Lautstärkepegelsteuerung (30) logisch verschaltet ist, daß eine Taste mit entsprechender Kennzeichnung "Verkehrsfunk" vorgesehen ist, über welche durch Betätigung der regional stärkste Verkehrsfunksender automatisch wählbar und abspeicherbar ist.

9. Einrichtung nach Anspruch 8,**dadurch gekennzeichnet, daß** die Lautstärkepegelsteuerung (30) logisch mit dem Senderspeicher (50) verschaltet ist.

10. Einrichtung nach Anspruch 8 oder 9, **dadurch gekennzeichnet, daß** auch ein manueller und hierarchisch übergeordneter manueller Lautstärkepegeleingriff (60) vorgesehen ist.

## Claims

1. Method for operating an audio device in a motor vehicle, in which the audio device is switched from the current audio playback to traffic radio and is switched back again at the end of the traffic radio announcement, the volume level being raised over the time of the traffic radio announcement, and the volume level or the raise in level during the traffic radio announcements being controlled on the basis of the mean modulation of the station currently set before the traffic radio announcement or of the playback currently being heard, **characterized in that** the volume level or the raise in level during the traffic radio announcement is controlled on the basis of the mean AM modulation and/or the mean FM deviation of the station currently set before the traffic radio announcement or of the playback currently being heard.

2. Method according to Claim 1, **characterized in that** the mean AM modulation and/or the mean FM deviation is ascertained for each station, and the mean volume level is then determined or ascertained.

3. Method according to Claim 2, **characterized in that** the respective station-specific mean FM deviation and/or the mean AM modulation is respectively assigned to the stored station and is likewise stored.

4. Method according to Claim 3, **characterized in that** selecting a station by pressing a station key likewise retrieves the respective mean AM modulation or the mean FM deviation and influences the volume level accordingly.

5. Method according to one or more of the preceding claims, **characterized in that** appropriate determination of mean FM deviation and/or of mean AM modulation is also performed for spontaneously set stations in order to realign the volume level as appropriate at the time of a traffic radio announcement and at the end thereof.

6. Method according to one or more of the preceding claims, **characterized in that** traffic radio transmissions are identified from the reception of a specific identifier, and there is an automatic switch from the current audio playback to the traffic radio.

7. Method according to one or more of the preceding claims, **characterized in that** switching from the current audio playback to traffic radio is manual.

8. Device for operating an audio device in a motor vehicle, which is used to switch from the current audio playback to the traffic radio and to switch back again automatically at the end of the traffic radio announcement, with volume level control being able to be used during the time of the traffic radio announcement in order to effect a raise, and a reception unit (1) having an AM-modulation (10) and/or an FM-deviation assessment unit (20) whose ascertained values can be stored in an association with the respective station currently set or with the medium currently being played back, and said unit being connected to the volume level control (30) by means of logic, [lacuna] that a key appropriately labelled "traffic radio" is provided which, when operated, can be used for automatically selecting and storing the strongest traffic radio station in the region.

9. Device according to Claim 8, **characterized in that** the volume level control (30) is connected to the station memory (50) by means of logic.

10. Device according to Claim 8 or 9, **characterized in that** manual and hierarchically superordinate manual volume-level adjustment (60) is also provided.

## Revendications

1. Procédé permettant de faire fonctionner un dispositif audio dans un véhicule automobile avec lequel le dispositif audio est commuté de la restitution audio momentanée aux informations routières et est rebasculé à la fin du passage des informations routières, moyennant quoi une élévation du niveau d'intensité sonore est réalisée pendant la durée du passage des informations routières, le niveau d'intensité sonore et l'élévation du niveau étant réglés pendant les passages des informations routières en fonction de la modulation moyenne de l'émetteur actuellement réglée par le passage des informations routières ou de la restitution actuellement écoutée, **caractérisé en ce que** le niveau d'intensité sonore et l'élévation du niveau sont réglés pendant le passage des informations routières en fonction de la modulation AM moyenne et/ou de la déviation FM moyenne de l'émetteur actuellement réglé avant le passage des informations routières ou de la restitution actuellement écoutée.

2. Procédé selon la revendication 1, **caractérisé en ce que** la modulation AM moyenne et/ou la déviation FM moyenne est calculée pour chaque émetteur et le niveau d'intensité sonore moyen est déterminé et calculé par rapport à ces valeurs.

3. Procédé selon la revendication 2, **caractérisé en ce que** la déviation FM moyenne spécifique à chaque émetteur et/ou la modulation AM moyenne sont attribuées respectivement à l'émetteur mémorisé et sont également mémorisées.

4. Procédé selon la revendication 3, **caractérisé en ce que**, lors du choix d'un émetteur par pression sur les touches de station, la modulation AM moyenne respective et la déviation FM moyenne sont également appelées et une influence sur le niveau d'intensité sonore intervient de façon appropriée.

5. Procédé selon l'une quelconque ou plusieurs des revendications précédentes, **caractérisé en ce que**, même avec des émetteurs réglés spontanément, on a un calcul approprié de la déviation FM moyenne et/ou de la modulation AM moyenne afin d'adapter à nouveau en conséquence le niveau d'intensité sonore au moment d'un passage des informations routières et à la fin de celui-ci.

6. Procédé selon l'une quelconque ou plusieurs des revendications précédentes, **caractérisé en ce que** des diffusions d'informations routières sont identifiées par la réception d'un code spécifique et on bascule automatiquement de la restitution audio momentanée aux informations routières.

7. Procédé selon l'une quelconque ou plusieurs des revendications précédentes, **caractérisé en ce qu'**on bascule manuellement de la restitution audio momentanée aux informations routières.

8. Dispositif permettant de faire fonctionner un dispositif audio dans un véhicule automobile, au moyen duquel on bascule de la restitution audio momentanée aux informations routières et on bascule à nouveau automatiquement à la fin du passage des informations routières, moyennant quoi on peut procéder à une élévation au moyen d'une commande du niveau de l'intensité sonore pendant le temps du passage des informations routières, et une unité de réception (1) présente une unité de modulation AM (10) et/ou une unité d'évaluation de déviation FM (20), dont les valeurs calculées peuvent être mémorisées en étant adaptées à l'émetteur respectif actuellement réglé ou au milieu actuellement restitué et ladite unité est câblée logiquement avec la commande du niveau d'intensité sonore (30), une touche étant prévue avec le marquage correspondant "informations routières", par laquelle l'émetteur d'informations routières le plus puissant au niveau régional peut être sélectionné et mémorisé automatiquement par actionnement.

9. Dispositif selon la revendication 8, **caractérisé en ce que** la commande du niveau d'intensité sonore (30) est câblée logiquement avec la mémoire d'émetteur (50).

10. Dispositif selon la revendication 8 ou 9, **caractérisé en ce qu'**il est prévu également une intervention manuelle sur le niveau d'intensité sonore (60) qui est manuelle et prioritaire au niveau hiérarchique.
